# FASCICULE DE BREVET EUROPEEN

(11) **EP 1 216 634 B1**
(45) Date de publication et mention de la délivrance du brevet: **16.11.2005**
(21) Numéro de dépôt: 01403303.9
(22) Date de dépôt: 19.12.2001
(51) Int. Cl.: A47C 27/00

(54) **Matelas pour literie**
Matratze
Mattress

(30) Priorité: 22.12.2000 FR 0016943
(43) Date de publication de la demande: 26.06.2002
(73) Titulaire: LA COMPAGNIE CONTINENTALE SIMMONS, 77185 Lognes (FR)
(72) Inventeur: Tanter, Wilfrid, 77600 Chanteloup en Brie (FR)
(74) Mandataire: Thinat, Michel

(56) Documents cités:
- US-A- 5 005 235

## Description

La présente invention concerne un matelas pour literie.

Dans le domaine de la literie, il est actuellement nécessaire d'utiliser une pièce de literie formant oreiller en plus du matelas pour assurer le soutien de la tête de l'utilisateur du matelas.

Or, la présence d'un oreiller séparé du matelas et reposant sur celui-ci peut occasionner une sensation d'inconfort durant le sommeil de l'utilisateur du fait de déplacements de l'oreiller et donne un aspect d'ensemble peu esthétique.

La présente invention a pour but d'éliminer les inconvénients ci-dessus en proposant un matelas pour literie, du type comprenant une housse externe de protection, et qui est caractérisé en ce que la housse de protection comprend sur au moins l'une de ses faces une découpe transversale située à une distance relativement proche de l'une des extrémités du matelas correspondant à un emplacement du matelas où doit reposer la tête d'un utilisateur, de façon à définir une poche dans laquelle peut être insérée une pièce de literie formant oreiller.

Avantageusement, l'autre face de la housse du matelas comprend également une découpe transversale située à une distance relativement proche de l'une des extrémités du matelas et définissant une autre poche de réception d'une pièce de literie formant oreiller.

De préférence, la découpe de l'autre face du matelas est située vers l'extrémité de celui-ci opposée à celle où est située la première découpe.

L'invention sera mieux comprise, et d'autre buts, caractéristiques, détails et avantages de celle-ci apparaîtront plus clairement dans la description explicative qui va suivre faite en référence aux dessins schématiques annexés donnés uniquement à titre d'exemple illustrant un mode de réalisation de l'invention et dans lesquels :
- La figure 1 est une vue de dessus en perspective d'un matelas pour literie conforme à l'invention ; et
- La figure 2 est une vue en coupe longitudinale du matelas suivant la ligne II-II de la figure 1.

En se reportant aux figures, le matelas est du type comprenant essentiellement une housse ou enveloppe de protection 1 constituée d'une couche externe de matière capitonnée, tel qu'un coutil, recouvrant différentes couches internes superposées pouvant comporter, par exemple, de l'intérieur vers l'extérieur du matelas, une couche de matériau non tissé et une couche de rembourrage de mousse de polyéther, non représentées.

Le matelas peut être du type comportant une suspension interne 2 à ressorts ensachés fixée, par exemple par collage, dans un cadre ou carénage et constituée de plusieurs chapelets parallèles de ressorts hélicoïdaux ensachés disposés longitudinalement au matelas et fixés les uns aux autres par collage, une telle suspension à ressorts étant connue en soi. Bien entendu, le matelas peut être du type constitué par un bloc interne parallélépipédique en un matériau mousse, ou autre.

Selon l'invention, au moins l'une des faces de la housse 1 du matelas comporte une découpe transversale 3 située à une distance relativement proche de l'une des extrémités du matelas correspondant à celle où doit reposer la tête d'un utilisateur, de façon à définir une poche 4 dans laquelle peut être insérée une pièce de literie formant oreiller 5 qui, une fois enfouie dans la poche 4, est invisible de l'extérieur.

Comme représenté en figure 2, l'autre face de la housse 1 comprend également une deuxième découpe transversale 6 située à une distance relativement proche de l'une des extrémités du matelas, de préférence celle située à l'opposé de l'extrémité du matelas comportant la poche 4, et définissant une deuxième poche 7 de réception d'une pièce de literie formant oreiller. La présence d'une deuxième poche de réception 7 est utile dans le cadre d'un matelas à double face d'utilisation.

Le matelas ci-dessus décrit de l'invention permet de retenir l'oreiller dans la housse et procure à l'ensemble du matelas un aspect d'ensemble esthétique.

## Revendications

1. Matelas pour literie, comprenant une housse externe de protection, **caractérisé en ce que** la housse de protection (1) comprend sur au moins l'une de ses faces une découpe transversale (3) située à une distance relativement proche de l'une des extrémités du matelas correspondant à un emplacement du matelas où doit reposer la tête d'un utilisateur, de façon à définir une poche (4) dans laquelle peut être insérée une pièce de literie formant oreiller (5).

2. Matelas selon la revendication 1, **caractérisé en ce que** l'autre face de la housse comprend également une découpe transversale (6) située à une distance relativement proche de l'une des extrémités du matelas et définissant une autre poche (7) de réception d'une pièce de literie formant oreiller.

3. Matelas selon la revendication 2, **caractérisé en ce que** la découpe (6) de l'autre face du matelas est située vers l'extrémité du matelas opposée à celle où est située la première découpe (3).

## Patentansprüche

1. Matratze für ein Bett mit einer äußeren Schutzhülle, **dadurch gekennzeichnet, daß** die Schutzhülle (1) auf wenigstens einer ihrer Seiten einen quer verlaufenden Einschnitt (3) aufweist, der in relativ geringer Entfernung von einem der Enden der Matratze dort verläuft, wo der Kopf eines Benutzers der Matratze zu liegen kommt, um dort eine Tasche (4) zu bilden, in die ein ein Kopfkissen bildendes Stück Bettzeug eingezogen werden kann.

2. Matratze nach Anspruch 1, **dadurch gekennzeichnet, daß** die andere Seite der Schutzhülle ebenfalls einen quer verlaufenden Einschnitt (6) aufweist, der in relativ geringer Entfernung von einem der Enden der Matratze verläuft und dort eine weitere Tasche (7) zur Aufnahme eines ein Kopfkissen bildenden Stücks Bettzeug bildet.

3. Matratze nach Anspruch 2, **dadurch gekennzeichnet, daß** der Einschnitt (6) auf der anderen Seite der Matratze an dem dem Ende des ersten Einschnitts (3) entgegengesetzten Ende angeordnet ist.

## Claims

1. Bedding mattress comprising an outer protective cover, **characterized in that** the protective cover (1) comprises, on at least one of its sides, a transverse cut (3) arranged at a relatively near distance from one of the ends of the mattress and corresponding to a place of the mattress where the head of a user will rest, so as to define a pocket (4) in which a pillow forming bedding part (5) can be inserted.

2. Mattress according to claim 1, **characterized in that** the other side of the protecting cover comprises also a transverse cut (6) arranged at a relatively near distance from one of the ends of the mattress and defining another pocket (7) for receiving a pillow forming bedding part.

3. Mattress according to claim 2, **characterized in that** the cut (6) in the other side of the mattress is arranged at the end of the mattress opposite to that where is arranged the first cut (3).
